# EUROPÄISCHE PATENTSCHRIFT

(11) **EP 0 325 709 B1**
(45) Veröffentlichungstag und Bekanntmachung des Hinweises auf die Patenterteilung: **16.08.1995**
(21) Anmeldenummer: 88118372.7
(22) Anmeldetag: 04.11.1988
(51) Int. Cl.: C21C 7/072, C22B 9/05, B22D 1/00

(54) **Gasspülstein**
Gas flushing brick
Brique pour lavage aux gaz

(30) Priorität: 29.01.1988 DE 3802657
(43) Veröffentlichungstag der Anmeldung: 02.08.1989
(73) Patentinhaber: DIDIER-WERKE AG, 65189 Wiesbaden (DE)
(72) Erfinder: Winkelmann, Manfred, D-4150 Krefeld 1 (DE); Rothfuss, Hans, D-6204 Taunusstein 1 (DE); Metzger, Herbert, D-4100 Duisburg 46 (DE)
(74) Vertreter: Brückner, Raimund, Dipl.-Ing.

(56) Entgegenhaltungen:
- DE-A- 3 142 989
- DE-A- 3 519 379
- GB-A- 2 115 539
- LU-A- 82 051

## Beschreibung

Die Erfindung betrifft einen Gasspülstein aus feuerfestem keramischem Material, an dem der Verschleißzustand optisch erkennbar ist und bei dem in einen äußeren Körper ein innerer Körper eingesetzt ist.

Ein derartiger Gasspülstein ist in der DE-PS 31 42 989 beschrieben. Die beiden Körper weisen dort unterschiedliche Gasdurchlässigkeit auf. Zur Feststellung des Verschleißes wird das Helligkeitsmuster des heißen Gasspülsteins erfaßt. Die Auswertung der unterschiedlichen Lichtemission ist aufwendig. Außerdem ist die Auswahlmöglichkeit der Materialien durch die Forderung nach bestimmten Emissionsvermögen beschränkt.

Aus der GB-A-2 115 539 sind ferner kegel- oder rechteckförmige Gasspülsteine bekannt, die sich aus mehreren von einem Blechmantel umfaßten Steinteilen zusammensetzen. Zwischen diesen sind in Richtung der Gasspülströmung verlaufende Spaltfugen vorgesehen, welche mit keramischem gasdurchlässigem Fasermaterial gefüllt sind. Der sich daraus ergebende Gasaustrittsquerschnitt hat die gleiche Querschnittsgestalt in parallelen Schnittebenen.

Aufgabe der Erfindung ist es, einen Gasspülstein der eingangs genannten Art vorzuschlagen, bei dem die Erkennbarkeit des Verschleißzustandes verbessert und weitgehend unabhängig vom Material des Gasspülsteins ist.

Erfindungsgemäß ist obige Aufgabe bei einem Gasspülstein der eingangs genannten Art dadurch gelöst, daß sich in dem Gasspülstein ein gasdurchlässiger Abstandsraum erstreckt, daß der Abstandsraum in Verschleißrichtung unterschiedliche geometrische Form aufweist, so daß bei Gasdurchströmung des Abstandsraums an der Oberfläche des Gasspülsteins entsprechend dem jeweiligen Verschleißzustand unterschiedliche geometrische Muster sichtbar sind, und daß sich der Abstandsraum zwischen dem äußeren Körper aus Spülsteinmaterial und dem inneren Körper aus Spülsteinmaterial als Spalt erstreckt.

Vorzugsweise weist der Spalt durchgehend die gleiche Breite auf und/oder ist der Abstandsraum mit einem gasdurchlässigen Material gefüllt.

Gemäß der Erfindung kann die vorgenannte Aufgabe auch dadurch gelöst werden, daß sich in dem Gasspülstein ein gasdurchlässiger Abstandsraum erstreckt, daß der Abstandsraum in Verschleißrichtung unterschiedliche geometrische Form aufweist, so daß bei Gasdurchströmung des Abstandsraums an der Oberfläche des Gasspülsteins entsprechend dem jeweiligen Verschleißzustand unterschiedliche geometrische Muster sichtbar sind, und daß der Abstandsraum sich zwischen dem äußeren Körper, der durch einen Blechmantel des Spülsteins gebildet ist, und einem Spülsteinoberteil sowie zwischen diesem und einem Spülsteinunterteil erstreckt, wobei in das Spülsteinunterteil ein Einsatz mit permeablem Material mittig eingesetzt ist, der sich auch zwischen den sich gegenüberliegenden Ebenen des Spülsteinoberteils und des Spülsteinunterteils erstreckt und dort den Abstandsraum zwischen dem Spülsteinoberteil und dem Spülsteinunterteil vollständig füllt.

Es ist auch gemäß der Erfindung möglich, in das Spülsteinunterteil anstelle des permeablen Materialeinsatzes einen Einsatz mit Kapillaren mittig einzusetzen und zwischen dem Spülsteinunterteil und dem Spülsteinoberteil sternförmig radial nach außen verlaufende Gaskanäle vorzusehen.

Der Abstandsraum weist bei allen erfindungsgemäßen Lösungen in parallelen Schnittebenen des Gasspülsteins eine unterschiedliche Querschnittsgestalt auf. Wird durch den Abstandsraum Gas, beispielsweise Erdgas, geleitet, dann wird an der Oberfläche des Gasspülsteins die Form sichtbar, die der Abstandsraum dort aufweist. In Kenntnis der Lage der jeweiligen Form kann damit auf den Verschleiß geschlossen werden. Allein die Betrachtung der Form des Gasaustritts zeigt somit den jeweiligen Verschleiß. Die Formen lassen sich leicht so unterschiedlich gestalten, daß sie zweifelsfrei unterscheidbar sind. Die Erkennbarkeit des Verschleißzustandes setzt dabei keine besondere Materialauswahl für den Gasspülstein voraus, so daß die Erfindung bei unterschiedlichsten Gasspülsteinaufbauten einsetzbar ist.

Günstig ist auch, daß der Verschleißzustand nicht erst dann erkennbar ist, wenn schon ein weitgehender Verschleiß des Gasspülsteins erfolgt ist. Der Verschleißzustand ist auch dann erkennbar, wenn der Gasspülstein ohne weiteres weiterverwendet werden kann.

Günstig ist auch, daß der Abstandsraum so ausgelegt werden kann, daß er bei jedem Verschleißzustand von der gleichen Gasdurchflußmenge durchströmt ist.

Vorteilhafte Ausgestaltungen der Erfindung ergeben sich aus den Unteransprüchen und der folgenden Beschreibung von Ausführungsbeispielen.

In der Zeichnung zeigen:
- Figur 1: einen äußeren Körper eines Gasspülsteins im Schnitt,
- Figur 2: eine Ansicht längs der Linie II-II nach Figur 1,
- Figur 3: einen Gasspülstein perspektivisch,
- Figur 4: die beim Gasspülstein nach Figur 3 im Zuge des Verschleißes kenntlich werdenden Muster in Aufsicht,
- Figur 5: ein drittes Ausführungsbeispiel eines Gasspülsteins, und
- Figur 6: ein viertes Ausführungsbeispiel eines Gasspülstein.

Der Gasspülstein nach Figur 1 weist einen äußeren Körper 1 mit einer kegelförmigen Mantelfläche 2 auf. Im Inneren des Körpers 1 ist ein Abstandsraum ausgebildet. Dieser weist in unterschiedlichen Höhen Abschnitte unterschiedlicher Form auf. Der oberste Abschnitt 4 ist kreiszylindrisch. Der an diesen anschließende Abschnitt 5 ist quadratisch konisch. Der unterste Abschnitt 6 ist kreiszylindrisch. Zwischen dem Abschnitt 6 und dem Abschnitt 5 befindet sich ein Übergangsabschnitt 7.

Der Abstandsraum ist mit einem gasdurchlässigen Material gefüllt.

Wird Erdgas durch den Abstandsraum geleitet, dann entsteht an der Oberfläche 8 ein kreisförmiges Flammbild. Dieses tritt bei der Gasdurchleitung solange auf, wie der Verschleiß noch nicht über den Abschnitt 4 fortgeschritten ist. Ist der Verschleiß bis im Bereich des Abschnittes 5 fortgeschritten, dann entsteht ein quadratisches Flammbild. Dies ist ein Hinweis auf einen weitgehend fortgeschrittenen Verschleiß. Bei noch weitergehendem, bis in den unteren Abschnitt 6 reichenden Verschleiß tritt wieder ein kreisförmiges Flammbild auf, dessen Durchmesser jedoch wesentlich größer ist als der Durchmesser des Abschnittes 4.

Es ist auch möglich, in den Innenraum des äußeren Körpers 1 einen inneren Körper einzusetzen. Der Abstandraum ist dann von einem Spalt oder einer Fuge zwischen dem äußeren Körper 1 und dem inneren Körper gebildet. Es ergibt sich dabei ein entsprechend ringförmiges Flammbild beim Durchleiten des Gases.

Beim Ausführungsbeispiel nach Figur 3 ist in den äußeren Körper 1 ein innerer Körper 9 eingesetzt. Zwischen dem inneren Körper 9 und dem äußeren Körper 1 besteht der Abstandsraum 3 in Form einer gasdurchlässigen Fuge. Der Abstand zwischen dem äußeren Körper 1 und dem inneren Körper 9 ist an allen Bereichen gleich groß.

Der innere Körper 9 ist in seinem oberen Abschnitt 4 kegelstumpfförmig gestaltet. Sein unterer Abschnitt 6 ist quaderförmig gestaltet. Zwischen diesen Abschnitten 4, 6 liegt ein entsprechender Übergangsabschnitt 7. Eine entsprechende Gestalt weist der Abstandsraum 3 bzw. der äußere Körper 1 als Hohlform auf.

Bei Gasdurchströmung und noch nicht verschlissenen Körpern 1,9 tritt an der Oberfläche 8 ein Gasschleier aus und damit ein Flammbild auf, das in Aufsicht kreisringförmig erscheint (vgl. Figur 4a).

Bei bis in die Höhe b fortgeschrittenem Verschleiß tritt ein Flammbild entsprechend Figur 4b in quadratischer Grundform mit abgerundeten Ecken auf. Bei bis in die Höhe c fortgeschrittenem Verschleiß tritt ein in Aufsicht quadratisches Flammbild mit spitzen Ecken auf (vgl. Figur 4c).

Beim Gasspülstein nach Figur 5 bildet ein Blechmantel 10 den äußeren Körper 1. In dem Blechmantel 10 sitzt als innerer Körper ein Spülsteinoberteil 11 und ein Spülsteinunterteil 12. Ein im Gasspülstein vorgesehener, gasdurchlässiger Abstandsraum 3 weist in Verschleißrichtung unterschiedliche geometrische Formen auf, so daß bei Gasdurchströmung des Abstandsraumes 3 an der Oberfläche des Gaspülsteins entsprechend dem jeweiligen Verschleißzustand unterschiedliche geometrische Muster sichtbar sind. Der Abstandsraum 3 erstreckt sich zwischen dem Blechmantel 10 und dem Spülsteinoberteil 11 sowie zwischen diesem und dem Spülsteinunterteil 12, in welches ein Einsatz aus hochpermeablem Material, beispielsweise mit einer Permeabilität größer als 50 nPerm (50 x 10⁻¹³m²), mittig eingesetzt ist. Der Einsatz erstreckt sich auch zwischen den sich gegenüberliegenden Ebenen des Spülsteinoberteils 11 und des Spülsteinunterteils 12 und füllt dort vollständig den Abstandsraum 3 zwischen beiden Spülsteinteilen 11 und 12. Letztere sind gegenüber dem Einsatz aus hochpermeablem Material dicht bzw. schwach permeabel.

Der Blechmantel 10 ist auf das Spülsteinunterteil 12 aufgeschrumpft oder mittels einer Kittfuge 14 mit diesem dicht verbunden.

Wird durch einen Gasanschluß 15 Spülgas durch den heißen Gasspülstein geleitet, dann wird durch die Kühlwirkung des Spülgases im Bereich der Spülfuge 13 ein gegenüber der hellroten Oberfläche 8 des Spülsteinoberteils 11 dunkler Kreisring sichtbar. Ist das Spülsteinoberteil 11 bis in die Höhe b verschlissen, dann wird ein dunkler, kreisförmiger Fleck sichtbar. Dies ist ein Zeichen dafür, daß der Gasspülstein erneuert werden muß.

Das Ausführungsbeispiel nach Figur 6 ist dem der Figur 5 ähnlich. Hier ist in das Spülsteinunterteil 12 anstelle eines permeablen Materialeinsatzes ein Einsatz 16 mit Kapillaren mittig eingesetzt. Zwischen dem Spülsteinunterteil 12 und dem Spülsteinoberteil 11 sind sternförmig radial nach außen verlaufende Gaskanäle 17 vorgesehen. Dementsprechend wird bei Verschleiß bis in die Höhe b ein dunkler Stern sichtbar.

## Patentansprüche

1. Gasspülstein aus feuerfestem keramischem Material, an dem der Verschleißzustand optisch erkennbar ist und bei dem in einen äußeren Körper ein innerer Körper eingesetzt ist,
dadurch gekennzeichnet,
daß sich in dem Gasspülstein ein gasdurchlässiger Abstandsraum (3) erstreckt, daß der Abstandsraum (3) in Verschleißrichtung unterschiedliche geometrische Form aufweist, so daß bei Gasdurchströmung des Abstandsraums (3) an der Oberfläche des Gasspülsteins entsprechend dem jeweiligen Verschleißzustand unterschiedliche geometrische Muster sichtbar sind und daß sich der Abstandsraum (3) zwischen dem äußeren Körper (1) aus Spülsteinmaterial und dem inneren Körper (9) aus Spülsteinmaterial als Spalt (3) erstreckt.

2. Gasspülstein nach Anspruch 1,
dadurch gekennzeichnet,
daß der Spalt durchgehend gleiche Breite aufweist.

3. Gasspülstein nach Anspruch 1 und 2,
dadurch gekennzeichnet,
daß der Abstandsraum (3) mit einem gasdurchlässigen Material gefüllt ist.

4. Gasspülstein aus feuerfestem keramischem Material,
an dem der Verschleißzustand optisch erkennbar ist und bei dem in einen äußeren Körper ein innerer Körper eingesetzt ist,
dadurch gekennzeichnet,
daß sich in dem Gasspülstein ein gasdurchlässiger Abstandsraum (3) erstreckt, daß der Abstandsraum (3) in Verschleißrichtung unterschiedliche geometrische Form aufweist, so daß bei Gasdurchströmung des Abstandsraums (3) an der Oberfläche des Gasspülsteins entsprechend dem jeweiligen Verschleißzustand unterschiedliche geometrische Muster sichtbar sind, und daß der Abstandsraum (3) sich zwischen dem äußeren Körper, der durch einen Blechmantel (10) des Spülsteins gebildet ist, und einem Spülsteinoberteil (11) sowie zwischen diesem und einem Spülsteinunterteil (12) erstreckt, wobei in das Spülsteinunterteil (12) ein Einsatz mit permeablem Material mittig eingesetzt ist, der sich auch zwischen den sich gegenüberliegenden Ebenen des Spülsteinoberteils (11) und des Spülsteinunterteils (12) erstreckt und dort den Abstandsraum (3) zwischen dem Spülsteinoberteil (11) und dem Spülsteinunterteil (12) vollständig füllt.

5. Gasspülstein nach Anspruch 4,
dadurch gekennzeichnet,
daß in das Spülsteinunterteil (12) anstelle eines permeablen Materialeinsatzes ein Einsatz (16) mit Kapillaren mittig eingesetzt ist und zwischen dem Spülsteinunterteil (12) und dem Spülsteinoberteil (11) sternförmig radial nach außen verlaufende Gaskanäle (17) vorgesehen sind.

## Claims

1. Gas flushing brick of refractory ceramic material on which the state of wear is optically determinable and in which an outer body is inserted into an inner body, characterised in that a gas permeable space (3) extends within the gas flushing brick, that the space (3) has a differing geometrical shape in the direction of wear so that when gas flows through the space (3) different geometrical patterns are visible on the surface of the gas flushing brick corresponding to the current state of wear and that the space (3) extends as a gap (3) between the outer body (1) of flushing brick material and the inner body (9) of flushing brick material.

2. Gas flushing brick as claimed in Claim 1, characterised in that the gap continuously has the same breadth.

3. Gas flushing brick as claimed in Claims 1 and 2, characterised in that the space (3) is filled with a gas permeable material.

4. Gas flushing brick of refractory, ceramic material on which the state of wear is optically determinable and in which an inner body is inserted into an outer body, characterised in that a gas permeable space (3) extends within the gas flushing brick, and the space (3) has a differing geometrical shape in the direction of wear so that when gas flows through the space (3) different geometrical patterns are visible at the surface of the gas flushing brick corresponding to the current state of wear and that the space (3) extends between the outer body, which is constituted by a metal shell (10) of the flushing brick, and a flushing brick upper portion (11) and between the latter and a flushing brick lower portion (12), whereby centrally inserted into the flushing brick lower portion (12) there is an insert with permeable material which also extends between the opposing plane surfaces of the flushing brick upper portion (11) and of the flushing brick lower portion (12) and completely fills the space (3) between the flushing brick upper portion (11) and the flushing brick lower portion (12).

5. Gas flushing brick as claimed in Claim 4, characterised in that centrally inserted into the flushing brick lower portion (12) instead of a permeable material insert there is an insert (16) with capillaries and provided between the flushing brick lower portion (12) and the flushing brick upper portion (11) there are gas passages (17) extending radially outwardly in the shape of a star.

## Revendications

1. Brique d'injection de gaz en matériau céramique réfractaire permettant de détecter optiquement l'état d'usure et dans laquelle un élément intérieur est inséré dans un élément extérieur, caractérisé par le fait qu'une chambre de séparation (3) perméable au gaz s'étend à l'intérieur de la brique, par le fait que la chambre de séparation (3) présente une forme géométrique qui évolue dans la direction de l'usure de telle sorte que, lorsque la chambre de séparation (3) est alimentée en gaz, des dessins géométriques différents en fonction de l'état d'usure apparaissent à la surface de ladite brique d'injection de gaz et par le fait que la chambre de séparation (3) s'étend sous la forme d'une fente (3) entre l'élément extérieur (1) en matériau pour brique d'injection de gaz et l'élément intérieur (9) en matériau pour brique d'injection de gaz.

2. Brique d'injection de gaz selon la revendication 1, caractérisé par le fait que la fente présente une largeur constante en tout point.

3. Brique d'injection de gaz selon la revendication 1 et la revendication 2, caractérisé par le fait que la chambre de séparation (3) est remplie d'un matériau perméable au gaz.

4. Brique d'injection de gaz en matériau céramique réfractaire permettant de détecter optiquement l'état d'usure et dans laquelle un élément intérieur est inséré dans un élément extérieur, caractérisé par le fait qu'une chambre de séparation (3) perméable au gaz s'étend à l'intérieur de la brique, par le fait que la chambre de séparation (3) présente une forme géométrique qui évolue dans la direction de l'usure de telle sorte que, lorsque la chambre de séparation (3) est alimentée en gaz, des dessins géométriques différents en fonction de l'état d'usure apparaissent à la surface de la brique d'injection de gaz et par le fait que la chambre de séparation (3) s'étend entre l'élément extérieur constitué d' une enveloppe (10) en tôle et un élément supérieur (11) de brique d'injection de gaz, ainsi qu'entre ce dernier et un élément inférieur (12) de brique d'injection de gaz, un insert avec un matériau perméable au gaz étant disposé au centre dudit élément inférieur (12) de brique d'injection de gaz, lequel matériau s'étend également entre les plans en vis-à-vis des éléments supérieur (11) et inférieur (12) de brique d'injection de gaz et remplit en totalité la chambre de séparation (3) entre lesdits éléments supérieur (11) et inférieur (12) de brique d'injection de gaz.

5. Brique d'injection de gaz selon la revendication 4, caractérisé par le fait qu'un insert (16) central pourvu de capillaires est placé au centre de l'élément inférieur (12) de brique d'injection de gaz, à la place de l'insert en matériau perméable, et qu'il est prévu entre l'élément inférieur (12) de brique d'injection de gaz et l'élément supérieur (11) dé brique d'injection de gaz des canaux à gaz (17) qui sont disposés en étoile et s'étendent radialement en direction de l'extérieur.
